# EUROPÄISCHE PATENTSCHRIFT

(11) **EP 1 912 887 B1**
(45) Veröffentlichungstag und Bekanntmachung des Hinweises auf die Patenterteilung: **08.09.2010**
(21) Anmeldenummer: 06761237.4
(22) Anmeldetag: 24.07.2006
(51) Int. Cl.: B66B 1/46

(54) **VERFAHREN ZUR ZUTEILUNG EINES BENUTZERS ZU EINER AUFZUGSANLAGE**
METHOD FOR ASSIGNING A USER TO AN ELEVATOR SYSTEM
PROCEDE PERMETTANT D'ATTRIBUER UN UTILISATEUR A UN SYSTEME D'ASCENSEURS

(30) Priorität: 04.08.2005 EP 05107185
(43) Veröffentlichungstag der Anmeldung: 23.04.2008
(73) Patentinhaber: Inventio AG, 6052 Hergiswil (CH)
(72) Erfinder: FINSCHI, Lukas, CH-6006 Luzern (CH)
(86) Internationale Anmeldenummer: PCT/CH2006/000386
(87) Internationale Veröffentlichungsnummer: WO 2007/014477

(56) Entgegenhaltungen:
- EP-A- 0 427 992
- US-A- 4 989 694
- US-A- 5 307 903
- US-A1- 2002 023 804
- US-A1- 2003 159 890

## Beschreibung

Die Erfindung betrifft ein Verfahren zur Zuteilung eines Benutzers zu einer Aufzugsanlage mit einer Vielzahl von Aufzügen und mit einer Zielrufsteuereinheit.

Unter einer Vielzahl von zufügen im Sinne der vorliegenden Erfindung ist insbesondere eine Vielzahl an Aufzugskabinen zu verstehen, wobei die Aufzugskabinen in einem Aufzugsschacht und/oder in mehreren Aufzugsschächten nebeneinander und/oder übereinander verkehren können.

Die US4989694A offenbart eine Aufzugsanlage, bei der eine Gruppensteuerung für jeden an einem Stockwerk-Terminal getätigten Stockwerksruf einen Aufzug auswählt und dem den Stockwerkruf tätigenden Benutzer auf einer Stockwerk-Anzeigevorrichtung samt Zustandsinformationen anzeigt. Beispielsweise wird der Aufzug ausgewählt, der das Stockwerk in der kürzesten Zeit bedient und es werden auch der Füllzustand und eventuelle Fahrtrestriktionen des Aufzugs angezeigt. Ist der Benutzer mit der Auswahl einverstanden, so muss er nichts weiter unternehmen und kann in die Aufzugskabine einsteigen. In der Aufzugskabine muss er dann einen Kabinenruf tätigen, um die Gruppensteuerung über sein Fahrziel zu informieren. Ist der Benutzer mit der Auswahl aber nicht einverstanden, so kann er durch Betätigen einer Taste des Stockwerk-Terminals den auf der Stockwerk-Anzeigevorrichtung angezeigten Aufzug abwählen, woraufhin die Gruppensteuerung einen anderen Aufzug ausgewählt und anzeigt.

Aus der EP1041032A1 ist ein Verfahren zur Kommunikation mit einem Transportsystem bekannt, bei dem der Benutzer sein Fahrziel bereits auf dem Einsteigestockwerk einer Zielrufsteuereinheit bekannt gibt. Die einstufige Zielrufsteuerung ist wesentlich effizienter als die zweistufige Stockwerkruf / Kabinenruf-Steuerung. Da die Zielrufsteuereinheit bereits beim Tätigen des Zielrufs, das Fahrziel des Benutzers kennt, kann sie mehr als nur die am schnellsten das Einsteigestockwerk bedienende Aufzugskabine berechnen, sondern sie ermittelt effektiv die den Benutzer am schnellsten zum Fahrziel transportierende Aufzugskabine. Auch muss der Benutzer nach Besteigen der Aufzugskabine keinen weiteren Kabinenruf mehr tätigen. Das Transportsystem der EP1041032A1 kann beispielsweise eine Aufzugsanlage mit mindestens einem Aufzugsschacht sein, in dem mehrere Aufzugskabinen mit hoher Autonomie verkehren. Als Kommunikationseinheit ist beispielsweise eine Touchscreen-Anzeigevorrichtung vorgesehen, auf dem mehrere Fahrziele angezeigt sind. Der Benutzer wählt durch Berühren des Touchscreens sein Fahrziel aus und erhält daraufhin auf der Anzeigevorrichtung die Information angezeigt, in welche Aufzugskabine an welchem Einsteigeort er einsteigen soll, um zu seinem Fahrziel zu gelangen.

Nun hat der Benutzer keinen Einfluss auf die programmtechnisch durch die Zielrufsteuereinheit ermittelte Aufzugskabine hat und ist dem vorgegebenen Zuteilungsalgorithmus ausgeliefert.

Der Erfindung liegt die Aufgabe zugrunde, ein Verfahren zur Zuteilung eines Benutzers zu einer Aufzugsanlage zu schaffen, das eine individuelle Anpassung an die Bedürfnisse des Benutzers ermöglicht.

Zur Lösung dieser Aufgabe ist ein Verfahren zur Zuteilung eines Benutzers zu einer Aufzugsanlage mit einer Vielzahl von Aufzugskabinen und mit einer Zielrufsteuereinheit in Übereinstimmung mit Anspruch 1 vorgesehen.

Das Verfahren beruht auf der Erkenntnis, dass der Benutzer interaktiv aus einer Gruppe an von der Zielrufsteuereinheit ermittelten Aufzugskabinen eine bestimmte Aufzugskabine auswählen kann. Dies ermöglicht, dass der Benutzer diejenige Aufzugskabine auswählen kann, die seinen individuellen Bedürfnissen am besten entspricht und aus seiner Sicht für die jeweilige Situation vorzuziehen ist.

Das Verfahren ermöglicht also, dass der Benutzer über die vorzugsweise von ihm mitgeführte Kommunikationseinheit eine eigene Auswahl einer von ihm bevorzugten Aufzugskabine treffen kann und so keinen von der Zielrufsteuerung rein unter logistischen und ökonomischen Gesichtspunkten rechnerisch ermittelten Aufzugskabinen vorgegeben bekommt.

Beispielsweise kann das Personal eines Gebäudes einem Besucher das Gebäude zeigen und dabei durch Auswahl einer am besten ausgestatteten Aufzugskabine den Besucher mit dieser Aufzugskabine in dem Gebäude verfahren, um so einen bestmöglichen Eindruck bei dem Besucher zu hinterlassen. In einem anderen Fall können sich mehrere Passagiere untereinander verständigen, beispielsweise mittels mehrerer Kommunikationseinheiten, dass sie eine bestimmte Aufzugskabine jeweils über die mitgeführte Kommunikationseinheit auswählen und diese Aufzugskabine gemeinsam benutzen.

In dem Verfahren ist vorgesehen, dass als Kommunikationseinheit ein mobiles, vom Benutzer mitführbares Kommunikationsmittel, vorzugsweise ein Mobiltelefon, verwendet wird. So kann vermieden werden, dass der Benutzer neben seinem Mobiltelefon eine weitere mobile Kommunikationseinheit mitführen muss. Alternativ kann die Kommunikationseinheit auch durch mindestens ein sich auf einem Stockwerk des Gebäudes befindliches ortsfestes Zielruf Terminal gebildet werden. Die Auswahl erfolgt dann mittels eines Bildschirms, beispielsweise mit einem Touchscreen, und/oder mit einer Tastatur des Zielruf Terminals.

In dem Verfahren ist weiter vorgesehen, dass der Benutzer eine von mehreren in einem gemeinsamen Aufzugsschacht übereinander angeordneten Aufzugskabinen auswählt. Beispielsweise bedienen bei Multidecker-Aufzügen oft nur eine der Aufzugskabinen des Multidecker-Aufzugs das Stockwerk in dem sich der Benutzer befindet. Falls ein Einstieg in einem anderen Einsteigestockwerk für den Benutzer günstiger ist, um sein Fahrziel in möglichst kurzer Zeit zu erreichen, so wird im Schritt c) diese günstige Aufzugskabine von der Zielrufsteuereinheit bekannt gegeben und ein solcher Wechsel des Einsteigestockwerks empfohlen. Beispielsweise wird der Benutzer von der Zielrufsteuereinheit informiert, einen Fahrsteig zu benutzen, um in das Einsteigestockwerk zu wechseln, von dem die günstige Aufzugskabine abfährt.

Vorteilhafte Weiterbildungen des Verfahrens sind in den abhängigen Ansprüchen beschrieben. Zweckmässigerweise wird im Schritt c) von der Zielrufsteuereinheit wenigstens eine der Aufzugskabinen aus der Gruppe von Aufzugskabinen empfohlen. Auf diese Weise kann dem Benutzer mitgeteilt werden, welche Aufzugskabine beispielsweise für einen günstigen, schnellstmöglichen Transport zu dem Zielstockwerk vorzuziehen ist.

Um einem Benutzer, dem beispielsweise die Infrastruktur eines Gebäudes noch nicht vertraut ist, die Auswahl einer Aufzugskabine aus der Gruppe von Aufzugskabinen zu erleichtern, ist es von Vorteil, wenn in Schritt c) eine beschränkte Anzahl von Aufzugskabinen bekannt gegeben wird. So können, falls sich der Benutzer am Haupteingang des Gebäudes befindet, von den ermittelten Aufzugskabinen nur diejenigen bekanntgegeben werden, die sich im Bereich des Haupteingangs des Gebäudes befinden oder die den Haupteingang des Gebäudes überhaupt bedienen. Beispielsweise bedient bei Aufzügen mit mehreren übereinander in einem Aufzugsschacht verfahrenen Aufzugskabinen oft nur eine dieser Aufzugskabinen den Haupteingang des Gebäudes. Diese Aufzugskabine muss nicht unbedingt die günstigste sein, um in kürzester Zeit zum Fahrziel zu gelangen. Trotzdem ist es für den mit der Infrastruktur des Gebäudes nicht vertrauten Benutzer vorteilhaft, dass ihm diese weniger günstige Aufzugskabine angezeigt wird, selbst wenn eine andere Aufzugskabine des Multidecker-Aufzugs günstiger wäre, um auf einfache Weise zum Fahrziel zu gelangen.

Von Vorteil ist ferner, wenn mit der Bekanntgabe der Gruppe von Aufzugskabinen an den Benutzer und/oder mit der Übermittlung von Informationen an den Benutzer zur Führung des Benutzers zur ausgewählten Aufzugskabine, weitere Daten, beispielsweise die derzeitige Position der ausgewählten Aufzugskabine, und/oder die Wartezeit, bis die ausgewählte Aufzugskabine am Einsteigeort angekommen ist, und/oder die voraussichtliche Fahrtzeit vom Einsteigeort zum Zielstockwerk und/oder aber auch gebäudespezifische Informationen und/oder Informationen über bestimmte Veranstaltungen innerhalb dieses Gebäudes, bekanntgegeben werden. So kann dem Benutzer bei einer Aufzugsanlage mit mehreren Aufzugsschächten nicht nur der Einsteigeort, d.h. der konkrete Aufzugsschacht angezeigt werden in dem die von ihm ausgewählte Aufzugskabine verkehrt, und/oder es kann ihm angezeigt werden, welche der am Einsteigeort verkehrenden Aufzugskabinen die ausgewählte Aufzugskabine ist.

Um die Zielrufsteuereinheit gezielt über benutzerspezifische Bedingungen zu informieren, ist es weiterhin von Vorteil, wenn im Schritt a) Daten, vorzugsweise ein Personenidentifikations-Code von dem Benutzer an die Zielrufsteuereinheit übermittelt werden. Diese Daten können von der mobilen Kommunikationseinheit und/oder über das ortsfeste Zielruf-Terminal eingegeben und von dort an die Zielrufsteuereinheit übermittelt werden. Diese Daten können aber auch in einem Benutzerprofil der Zielrufsteuereinheit gespeichert und dort über den Personenidentifikations-Code abrufbar sein. So kann beispielsweise ein vorab generierter Personenidentifikations-Code mit bestimmten Transportbedingungen oder einer Rangfolge bevorzugter Aufzugskabinen verknüpft werden. Auch ist es so möglich, die Zielrufsteuereinheit über eine Behinderung des Benutzers zu informieren. Für einen infolge einer Behinderung nur eingeschränkt bewegungsfähigen oder transportfähigen Benutzer ermittelt die Zielrufsteuereinheit im Schritt b) dann eine besonders geeignete Aufzugskabine. Eine solche Aufzugskabine fährt beispielsweise besonders sanft an und bremst auch entsprechend sanft ab. Auch kann eine solche Aufzugskabine besonders genau in die Stockwerke einfahren und halten, so dass gehbehinderte Benutzer beim Ein- und Aussteigen der Aufzugskabine nicht über Kanten stolpern können.

Bei einer vorteilhaften Weiterbildung des Verfahrens ist vorgesehen, dass eine Zutrittsberechtigung des Benutzers zu der Aufzugsanlage überprüft wird und die Aufzugskabinen nur dann ermittelt werden, wenn die Überprüfung der Zutrittsberechtigung erfolgreich ist. Beispielsweise muss der Benutzer zwingend einen Personenidentifikations-Code an die Zielrufsteuereinheit übermitteln, der mit einer gespeicherten Code-Referenz verglichen wird. Auch kann diese Überprüfung der Zutrittsberechtigung mit einer Authentifizierung des Benutzers ergänzt werden, d.h. der Benutzer muss sich zusätzlich authentifizieren, in dem beispielsweise ein lrisscan oder ein Fingerabdruck des Benutzers durchgeführt und die erfassten biometrischen Daten an die Zielrufsteuereinheit übermittelt und mit gespeicherten Referenz-Daten verglichen werden. Der vorteilhafterweise eineindeutig zum Personenidentifikations-Code zugehörige Referenz-Code und die ebenfalls vorteilhafterweise eineindeutig zu den erfassbaren biometrischen Daten zugehörigen Referenz-Daten sind vorteilhafterweise in einem Benutzerprofil der Zielrufsteuereinheit gespeichert. Die Durchführung des Irisscans oder des Fingerabdrucks kann entweder im Bereich des Einsteigeorts oder in der Aufzugskabine erfolgen. Bei nicht erfolgreicher Personenidentifikation kann dem Benutzer der Zutritt zur Aufzugsanlage verwehrt werden bzw. kann der Benutzer bei nicht erfolgreicher Authentifizierung in einer Aufzugskabine festgesetzt werden. Mit diesen Massnahmen wird gewährleistet, dass der Benutzer nur die einer bestimmten Zutrittsberechtigung zugeteilten Aufzugskabine benutzen kann. Bei Kenntnis der vorliegenden Erfindung lassen sich andere biometrische Verfahren zur Authentifizierung eines Benutzers verwenden.

In einer vorteilhaften Weiterbildung des Verfahrens ist der Benutzer nur zu bestimmten Zeitpunkten oder innerhalb einer bestimmten Zeitdauer berechtigt, eine Aufzugskabine auszuwählen. Auf diese Weise lässt sich verhindern, dass in Stosszeiten mit einer Vielzahl von zu transportierenden Benutzern die durchschnittliche Fahrtzeit der einzelnen Benutzer aufgrund der Auswahl einer für den Gesamtbetrieb der Aufzugsanlage ungünstigen Aufzugskabine verlängert wird. Die Beschränkung der Auswahl kann sich alternativ oder in Kombination auch auf bestimmte Aufzüge, Aufzugskabinen, Einsteigeorte und/oder Stockwerke beziehen. Auch diese Beschränkung der Auswahl ist vorteilhafterweise in einem Benutzerprofil der Zielrufsteuereinheit gespeichert.

Gemäss einer bevorzugten Weiterbildung des Verfahrens ist vorgesehen, dass Schritt a), Schritt c) und/oder Schritt d) nur dann ausgeführt werden, wenn sich die Kommunikationseinheit innerhalb einer bestimmten Reichweite von der Aufzugsanlage in einem Nahfeld befindet. Zur Durchführung dieser Nahfeld-Kommunikation eignet sich insbesondere der Bluetooth-Standard. Mit der Nahfeld-Kommunikation kann für den Fall, dass sicherheitsrelevante Daten, wie beispielsweise Zugangscodes übermittelt werden, eine zusätzliche Sicherungsmassnahme geschaffen werden. Vorzugsweise beträgt die Reichweite weniger als etwa 10 m.

Auch ist eine bevorzugte Weiterbildung des Verfahrens vorgesehen, bei dem in der im Schritt d) erfolgenden Auswahl einer Aufzugskabine durch den Benutzer eine Reservierung der ausgewählten Aufzugskabine für eine Vorzugsfahrt auf ein Zielstockwerk erfolgt und/oder Eine Reservierung der ausgewählten Aufzugskabine für einen Reinigungs- oder Wartungsmodus erfolgt. Vorzugsweise ist diese Reservierung zeitlich beschränkt. Vorzugsweise wird die reservierte Aufzugskabine aus der Gruppe von Aufzugskabinen entfernt und wird somit den anderen Benutzern nicht zur Verfügung gestellt.

In einer weiteren bevorzugten Weiterbildung des Verfahrens ist vorgesehen, dass die in Schritt e) vorgesehene Übermittlung von Informationen an den Benutzer aus einer Rufquittierung besteht.

Nachfolgend wird die Erfindung unter Bezugnahme auf die Figuren 1 bis 3 weiter erläutert.
Fig. 1 zeigt schematisch einen Ausschnitt einer ersten beispielhaften Ausführungsform einer Aufzugsanlage mit mehreren nebeneinander in Aufzugsschächten eines Gebäudes verkehrenden Aufzugskabinen,
Fig. 2 zeigt schematisch einen Ausschnitt einer weiteren beispielhaften Ausführungsform einer Aufzugsanlage mit mehreren übereinander in einem Aufzugsschacht eines Gebäudes verkehrenden Aufzugskabinen, und
Fig. 3 zeigt schematisch einen Ausschnitt einer weiteren beispielhaften Ausführungsform einer Aufzugsanlage mit mehreren Zuteilungsanzeigevorrichtungen der in mehreren Aufzugsschächten eines Gebäudes verkehrenden Aufzugskabinen.

Fig. 1 zeigt schematisch eine Ausführungsform einer Aufzugsanlage 20 eines Gebäudes mit drei nebeneinander sich befindenden Aufzugsschächten, wobei in jedem Aufzugsschacht eine erste Aufzugskabine 21, eine zweite Aufzugskabine 22 und eine dritte Aufzugskabine 23 unabhängig voneinander verkehren. Gemäss der Ausführungsform nach Fig. 2 können mehrere Aufzugskabinen 21, 22 aber auch übereinander angeordnet sein und unabhängig voneinander in einem einzigen Aufzugsschacht verkehren. Natürlich ist auch eine Kombination von nebeneinander und von übereinander in Aufzugsschächten verkehrenden Aufzugskabinen möglich. Auch ist es möglich, dass in einem Aufzugsschacht ein Multidecker-Aufzug verkehrt, der mehrere übereinander angeordnete Aufzugskabinen aufweist, die gemeinsam verkehren.

Der in Fig. 1 dargestellte Ausschnitt des Gebäudes zeigt ein erstes Stockwerk 24, ein zweites Stockwerk 25 und ein drittes Stockwerk 26, wobei in jedem Stockwerk 24, 25, 26 jeweils eine Stockwerks-Tür als Einsteigeort zu einer der Aufzugskabinen 21, 22, 23 führt. Zudem ist auf jedem der Stockwerke 24, 25, 26 im Bereich der Aufzugsanlage 20 jeweils ein ortsfestes Zielruf-Terminal 40, 41, 42 vorgesehen. Die Zielruf-Terminals 40, 41, 42 sind jeweils mit einem Bedienfeld und einer Anzeigevorrichtung ausgestattet und stehen über eine Datenleitung mit einer zentralen Zielrufsteuereinheit in Verbindung.

Auf Grundlage dieses Systems wird im Folgenden ein Verfahren zur Zuteilung eines Benutzers 10 zu der Aufzugsanlage 20 erläutert. Nachdem der Benutzer 10 das Gebäude in dem ersten Stockwerk 24 betreten hat, nähert sich der Benutzer 10 der Aufzugsanlage 20. Sobald sich der Benutzer 10 in der Nähe, das heisst in einer Reichweite R von weniger als etwa 10 m von dem Zielruf-Terminal 40 befindet, setzt der Benutzer 10 einen Zielruf mittels eines von ihm mitgeführten Mobiltelefons 30, das eine Kommunikationseinheit bildet, an die Zielrufsteuereinheit ab. Das Absetzen dieses Zielrufs kann automatisch oder durch eine entsprechende Tasten- und/oder Spracheingabe erfolgen. Der Zielruf umfasst die Angabe des gewünschten Zielstockwerks und/oder des gewünschten Zielorts und wird unter Verwendung des Bluetooth-Standards funkgebunden über eine Nahfeld-Kommunikation an das Zielruf-Terminal 40 gesendet.

Nachdem das Zietruf-Terminal 40 den Zielruf empfangen hat, übermittelt das Zielruf-Terminal 40 die empfangenen Daten an die Zielrufsteuereinheit. An Hand dieser Daten ermittelt die Zielrufsteuereinheit nun eine Gruppe von Aufzugskabinen 21, 22 zur Bedienung des von dem Benutzer 10 abgegebenen Zielrufs.

Im Folgenden wird beispielhaft davon ausgegangen, dass der Benutzer 10 einen Transport in das dritte Stockwerk 26 als das Zielstockwerk wünscht. Die Rechnereinheit der Zielrufsteuereinheit ermittelt daraufhin eine Gruppe von Aufzugskabinen 21, 22 zur Bedienung des Zielrufes, wobei die Aufzugskabine 22 als schnellstmögliche Variante für einen Transport von dem ersten Stockwerk 24 in das dritte Stockwerk 26 berechnet wird. Die von der Zielrufsteuereinheit ermittelten Aufzugskabinen 21, 22 als Gruppe von Aufzugskabinen zur Bedienung des Zielrufs werden sodann wiederum mittels des Nahfeld-Kommunikation-Netzwerkes an das Mobiltelefon 30 übermittelt. Die ermittelten Aufzugskabinen 21, 22 werden auf einer Anzeigevorrichtung des Mobiltelefons 30 angezeigt, wobei die Aufzugskabine 22 als schnellstmögliche Variante gekennzeichnet ist. Daraufhin wählt der Benutzer 10 mittels des Bedienfelds des Mobiltelefons 30 eine der Aufzugskabinen 21, 22, beispielsweise die Aufzugskabine 21, aus und teilt die getroffene Auswahl durch Übermittlung eines entsprechenden Signals mittels der Nahfeld-Funkverbindung der Zielrufsteuereinheit mit.

Nach Auswahl der Aufzugskabine 21 und Lokalisierung des Aufenthaltsortes des Mobiltelefons 30 infolge der Kontaktaufnahme zwischen dem Zielruf-Terminal 40 und dem Mobiltelefon 30 ermittelt die Zielrufsteuereinheit eine Wegbeschreibung zur Führung des Benutzers 10 von dem derzeitigen Standort zu dem Einsteigeort der ausgewählten Aufzugskabine 21 und übermittelt diese Daten über das Zielruf-Terminal 40 an das Mobiltelefon 30. Der Benutzer 10 kann sodann die übermittelten Daten zur Führung zu dem Einsteigeort der ausgewählten Aufzugskabine 21 von der Anzeigevorrichtung des Mobiltelefons 30 ablesen und den Einsteigeort aufsuchen. Dies erweist sich insbesondere dann als sinnvoll, wenn sich die ausgewählte Aufzugskabine 21 in einem von dem momentanen Standort entfernten Teil des Gebäudes befindet.

Das vorbeschriebene Verfahren ermöglicht eine Übermittlung von Informationen an den Benutzer in Form einer Rufquittierung.

Insbesondere zeichnet sich das vorbeschriebene Verfahren dadurch aus, dass der Benutzer 10 bei der Zuteilung zu der Aufzugsanlage 20 und der Auswahl der für den Transport vorgesehenen Aufzugskabine 21 interaktiv eingebunden ist und auf diese Weise den Transportvorgang an seine individuellen Bedürfnisse anpassen kann.

Auch ermöglicht das vorbeschriebene Verfahren es dem Benutzer, eine ausgewählte Aufzugskabine zu reservieren. Die Reservierung besteht beispielsweise in einer Vorzugsfahrt auf ein Zielstockwerk, bei der einzig der Benutzer oder eine vordefinierte Gruppe von Benutzern in der ausgewählten reservierten Aufzugskabine verfahren wird. So kann in einem Gebäude, in dem Mitarbeiter von mehreren Firmen die Gruppe von Aufzügen benutzt, eine ausgewählte Aufzugskabine für die Mitarbeiter einer bestimmten Firma reserviert werden. Solange ein Mitglied einer vordefinierten Gruppe eine ausgewählte Aufzugskabine reserviert hat, werden die anderen einen Zielruf tätigenden Mitglieder der Gruppe darüber informiert, dass eine ausgewählte Aufzugskabine für sie reserviert ist. Die Kriterien für die Reservierung sind frei definierbar. So kann eine Aufzugskabine nur für eine Gruppe von Mitarbeitern als VIP (Very Important Persons) Benutzer reserviert werden. Auch besteht die Reservierung beispielsweise in einem speziellen Reinigungs- oder Wartungsmodus der ausgewählten Aufzugskabine. Eine Reinigungsfachkraft reserviert die ausgewählte Aufzugskabine als Benutzer beispielsweise für einen Reinigungsmodus, bei dem die Aufzugskabine bei offen gehaltenen Türen nicht aus dem Stockwerk verfahren wird. Ein Wartungstechniker reserviert die ausgewählte Aufzugskabine beispielsweise als Benutzer für einen Wartungsmodus, bei dem die ausgewählte Aufzugskabine nur mit beschränkter Geschwindigkeit fährt und für andere Benutzer nicht verfügbar ist. Vorzugsweise ist diese Reservierung zeitlich beschränkt. Hierzu wird die reservierte Aufzugskabine von der Zielrufsteuereinheit aus der Gruppe von Aufzugskabinen entfernt und den anderen Benutzern zumindest zeitweise nicht zur Verfügung gestellt.

In der Ausführungsform gemäss Fig. 3 weist die Aufzugsanlage mehrere ortsfeste Zuteilungsanzeigevorrichtungen 210, 230 der in mehreren Aufzugsschächten eines Gebäudes verkehrenden Aufzugskabinen 21, 22, 23 auf. Die Zuteilungsanzeigevorrichtungen 210, 230 sind gut sichtbar am Einsteigeort, d.h. oberhalb der Türen zu den Aufzugsschächten angeordnet. Dem sich im Stockwerk 24 befindenden Benutzer 10 werden somit die den Benutzern zugeteilten Aufzugskabinen 21, 22, 23 angezeigt. Die Zuteilungen erfolgen beispielsweise alphanumerisch, derart, dass mit Buchstaben "A", "B", "C", ... der Einsteigeort und mit Zahlen "1", "2", "3", ... die Aufzugskabine bezeichnet wird. Demgemäss bezeichnen "A2" die "2"te Aufzugskabine im Aufzugsschacht "A" und "B1" die "1"te Aufzugskabine im Aufzugsschacht "B". Die Zuteilungen können dem Benutzer 10 natürlich auch auf der Anzeigevorrichtung seines mobilen Kommunikationsmittels 30 angezeigt werden. Auf diese Weise erhält der Benutzer 10 über sein mobiles Kommunikationsmittel 30 Informationen in Form einer Zuteilung wo er die ausgewählte Aufzugskabine 21 besteigen kann. Diese Zuteilung erkennt er dann an den Zuteilungsanzeigevorrichtungen 210, 230 wieder und wird so einfach und sicher zum Einsteigeort geführt.

## Patentansprüche

1. Verfahren zur Zuteilung eines Benutzers (10) zu einer Aufzugsanlage (20) mit einer Vielzahl von Aufzugskabinen (21, 22, 23) und mit einer Zielrufsteuereinheit, wobei das Verfahren folgende Schritte umfasst:
a) Absetzen eines Zielrufs an die Zielrufsteuereinheit durch den Benutzer (10) mittels einer Kommunikationseinheit (30), wobei als Kommunikationseinheit (30) entweder ein mobiles, von dem Benutzer (10) mitführbares Kommunikationsmittel, vorzugsweise ein Mobiltelefon (30) oder mindestens ein sich vorzugsweise auf einem Stockwerk (24, 25, 26) des Gebäudes befindliches ortsfestes Zielruf-Terminal (40, 41, 42) verwendet wird;
b) Ermittlung einer Gruppe von Aufzugskabinen (21, 22, 23) zur Bedienung des Zielrufes durch die Zielrufsteuereinheit;
c) Bekanntgabe der Gruppe von Aufzugskabinen (21, 22, 23) an den Benutzer (10) mittels der Kommunikationseinheit (30);
d) Auswahl einer Aufzugskabine (21) aus der Gruppe von Aufzugskabinen (21, 22, 23) durch den Benutzer (10) mittels der Kommunikationseinheit (30); und
e) Übermittlung von Informationen an den Benutzer (10) zur Führung des Benutzers (10) zu der ausgewählten Aufzugskabine (21) mittels der Kommunikationseinheit (30), **dadurch gekennzeichnet dass** falls eine für den Benutzer (10) günstige Aufzugskabine (21, 22) in einem anderen Einsteigestockwerk (24, 25, 26) abfährt, im Schritt c) diese günstige Aufzugskabine (21, 22,) bekannt gegeben wird.

2. Verfahren nach Anspruch 1, **dadurch gekennzeichnet, dass** im Schritt c) von der Zielrufsteuereinheit wenigstens eine der Aufzugskabinen (21, 22, 23) aus der Gruppe von Aufzugskabinen (21, 22, 23) empfohlen wird.

3. Verfahren nach Anspruch 2, **dadurch gekennzeichnet, dass** im Schritt e) eine von mehreren in einem gemeinsamen Aufzugsschacht übereinander angeordneten Aufzugskabinen (21, 22) ausgewählt wird.

4. Verfahren nach einem der Ansprüche 1 oder 2, **dadurch gekennzeichnet, dass** im Schritt c) eine beschränkte Anzahl von Aufzugskabinen (21, 22, 23) bekannt gegeben wird.

5. Verfahren nach Anspruch 4, **dadurch gekennzeichnet, dass** falls ein Benutzer (10) einen Zielruf in einem Stockwerk (24, 25, 26) absetzt, der von mindestens einer weniger günstige Aufzugskabine (21, 22, 23) bedient wird, im Schritt c) nur diese weniger günstige Aufzugskabine (21, 22, 23) bekannt gegeben wird;

6. Verfahren nach einem der Ansprüche 1 bis 5, **dadurch gekennzeichnet, dass** im Schritt c) oder im Schritt f) Daten, vorzugsweise Informationen an den Benutzer (10) bekannt gegeben werden.

7. Verfahren nach Anspruch 6, **dadurch gekennzeichnet, dass** dem Benutzer (10) die derzeitige Position der ausgewählten Aufzugskabine (21) und/oder die Wartezeit, bis die ausgewählte Aufzugskabine (21) am Einsteigeort angekommen ist und/oder die voraussichtliche Fahrtzeit vom Einsteigeort zum Zielstockwerk und/oder gebäudespezifische Informationen und/oder Informationen über bestimmte Veranstaltungen innerhalb des Gebäudes bekannt gegeben wird/werden.

8. Verfahren nach Anspruch 6 oder 7, **dadurch gekennzeichnet, dass** dem Benutzer (10) der Einsteigeort der ausgewählten Aufzugskabine (21) und/oder die Angabe welche der am Einsteigeort verkehrenden Aufzugskabinen (21, 22, 23) die ausgewählte Aufzugskabine (21) ist, angezeigt wird.

9. Verfahren nach Anspruch 8, **dadurch gekennzeichnet, dass** der Einsteigeort der ausgewählten Aufzugskabine (21) und die Angabe welche der am Einsteigeort verkehrenden Aufzugskabinen (21, 22, 23) die ausgewählte Aufzugskabine (21) ist, auf Zuteilungsanzeigevorrichtungen (210, 230) am Einsteigeort anzeigt werden.

10. Verfahren nach einem der Ansprüche 1 bis 9, **dadurch gekennzeichnet, dass** im Schritt a) Daten, vorzugsweise ein Personenidentifikations-Code vom Benutzer (10) an die Zielrufsteuereinheit übermittelt wird/werden.

11. Verfahren nach Anspruch 10, **dadurch gekennzeichnet, dass** im Schritt a) Daten übermittelt werden, ob der Benutzer (10) infolge einer Behinderung nur eingeschränkt bewegungsfähig oder transportfähig ist und dass im Schritt b) eine für derartige Transportbedingungen geeignete Aufzugskabine (21, 22, 23) ermittelt wird.

12. Verfahren nach Anspruch 10, **dadurch gekennzeichnet, dass** eine Zutrittsberechtigung des Benutzers (10) zu der Aufzugsanlage (20) überprüft wird und die Gruppe von Aufzugskabinen (21, 22, 23) nur dann ermittelt werden, wenn die Überprüfung der Zutrittsberechtigung erfolgreich ist.

13. Verfahren nach Anspruch 12, **dadurch gekennzeichnet, dass** zur Überprüfung der Zutrittsberechtigung des Benutzers (10) der vom Benutzer (10) übermittelte Personenidentfikations-Code mit einem Referenz-Code verglichen wird.

14. Verfahren nach Anspruch 12 oder 13, **dadurch gekennzeichnet, dass** die Überprüfung der Zutrittsberechtigung des Benutzers (10) mit einer Authentifizierung des Benutzers (10) ergänzt wird.

15. Verfahren nach Anspruch 14, **dadurch gekennzeichnet, dass** der Benutzer (10) durch Erfassen von biometrischen Daten des Benutzers (10), vorteilhafterweise eines Irisscans und/oder eines Fingerabdrucks authentifiziert wird.

16. Verfahren nach Anspruch 15, **dadurch gekennzeichnet, dass** ein vom Benutzer (10) erfasste biometrischen Daten an die Zielrufsteuereinheit übermittelt und mit gespeicherten Referenz-Daten verglichen werden.

17. Verfahren nach Anspruch 13 oder 16, **dadurch gekennzeichnet, dass** der Referenz-Code und/oder die Referenz-Daten in einem Benutzerprofil der Zielrufsteuereinheit gespeichert werden.

18. Verfahren nach Anspruch 15, **dadurch gekennzeichnet, dass** die biometrischen Daten des Benutzers (10) entweder im Bereich des Einsteigeorts oder in der vom Benutzer (10) bestiegenen Aufzugskabine (21) erfasst werden.

19. Verfahren nach einem der Ansprüche 12 bis 18, **dadurch gekennzeichnet, dass** bei nicht erfolgreicher Personenidentifikation dem Benutzer (10) der Zutritt zur Aufzugsanlage (20) verwehrt wird und/oder dass der Benutzer (10) bei nicht erfolgreicher Authentifizierung in der vom Benutzer (10) bestiegenen Aufzugskabine (21) festgesetzt wird.

20. Verfahren nach einem der Ansprüche 1 bis 19, **dadurch gekennzeichnet, dass** der Benutzer (10) nur zu bestimmten Zeitpunkten oder innerhalb einer bestimmten Zeitdauer berechtigt ist, eine Aufzugskabine (21, 22, 23) auszuwählen.

21. Verfahren nach einem der Ansprüche 1 bis 20, **dadurch gekennzeichnet, dass** im Schritt e) vom Benutzer (10) eine ausgewählte Aufzugskabine (21) für eine Vorzugsfahrt auf ein Zielstockwerk reserviert wird und/oder dass vom Benutzer (10) eine ausgewählte Aufzugskabine (21) für einen Reinigungs- oder Wartungsmodus reserviert wird.

22. Verfahren nach Anspruch 21, **dadurch gekennzeichnet, dass** im Reinigungsmodus die ausgewählte Aufzugskabine (21) bei offen gehaltenen Türen nicht aus dem Stockwerk verfahren wird oder dass im Wartungsmodus die ausgewählte Aufzugskabine (21) nur mit beschränkter Geschwindigkeit verfahren wird.

23. Verfahren nach Anspruch 21 oder 22, **dadurch gekennzeichnet, dass** eine ausgewählte Aufzugskabine (21) für eine beschränkte Zeit reserviert wird und/oder dass eine reservierte Aufzugskabine (21) aus der Gruppe von Aufzugskabinen (21, 22, 23) entfernt und anderen Benutzern nicht zur Verfügung gestellt wird.

24. Verfahren nach einem der Ansprüche 1 bis 23, **dadurch gekennzeichnet, dass** im Schritt f) eine Übermittlung von Informationen an den Benutzer (10) ausgeführt wird, die aus einer Rufquittierung besteht.

25. Verfahren nach einem der Ansprüche 1 bis 24, **dadurch gekennzeichnet, dass** Schritt a), Schritt c) oder Schritt e) nur dann ausgeführt werden, wenn sich die Kommunikationseinheit (30) innerhalb einer bestimmten Reichweite (R) von der Aufzugsanlage (20) in einem Nahfeld befindet.

26. Verfahren nach Anspruch 25, **dadurch gekennzeichnet, dass** die Reichweite (R) weniger als etwa 10 m beträgt.

## Claims

1. Method for allocating a user (10) to a lift installation (20) with a plurality of lift cages (21, 22, 23) and with a destination call control unit, wherein the method comprises the following steps:
a) lodging a destination call at the destination call control unit by the user (10) by means of a communications unit (30), wherein either a mobile communications means able to be carried by the user (10), preferably a mobile telephone (30) or at least one stationary destination call terminal (40, 41, 42) preferably located on a storey (24, 25, 26) of the building, is used as communications unit (30);
b) determining a group of lift cages (21, 22, 23) for serving the destination call by the destination call control unit;
c) making the group of lift cages (21, 22, 23) known to the user (10) by means of the communications unit (30);
d) selecting a lift cage (21) from the group of lift cages (21, 22, 23) by the user (10) by means of the communications unit (30); and
e) communicating information to the user (10) for guidance of the user (10) to the selected lift cage (21) by means of the communications unit (30),
**characterised in that** if a lift cage (21, 22) advantageous for the user (10) is departing from another boarding storey (24, 25, 26) this advantageous lift cage (21, 22) is made known in step c).

2. Method according to any one of claim 1, **characterised in that** in step c) at least one of the lift cages (21, 22, 23) from the group of lift cages (21, 22, 23) is recommended by the destination call control unit.

3. Method according to claim 2, **characterised in that** in step e) one of several lift cages (21, 22) arranged one above the other in a common lift shaft is selected.

4. Method according to any one of claims 1 or 2, **characterised in that** in step c) a restricted number of lift cages (21, 22, 23) is made known.

5. Method according to claim 4, **characterised in that** if a user (10) lodges a destination call in a storey (24, 25, 26) which is served by at least one less advantageous lift cage (21, 22, 23) then only this less advantageous lift cage (21, 22, 23) is made known in step c).

6. Method according to any one of claims 1 to 5, **characterised in that** in step c) or in step f) data, preferably items of information, are made known to the user (10).

7. Method according to claim 6, **characterised in that** the current position of the selected lift cage (21) and/or the waiting time until the selected lift cage (21) has arrived at the boarding location and/or the anticipated travel time from the boarding location to the destination storey and/or building-specific information and/or information about specific events within the building is or are made known to the user (10).

8. Method according claim 6 or 7, **characterised in that** the boarding location of the selected lift cage (21) and/or details about which of the lift cages (21, 22, 23) running to the boarding location is the selected lift cage (21) is indicated to the user (10).

9. Method according to claim 8, **characterised in that** the boarding location of the selected lift cage (21) and details about which of the lift cages (21, 22, 23) running to the boarding location is the selected lift cage (21) are indicated on allocation display devices (210, 230) at the boarding location.

10. Method according to any one of claims 1 to 9, **characterised in that** in step a) data, preferably a personal identification code, are communicated by the user (10) to the destination control unit.

11. Method according to claim 10, **characterised in that** in step a) data are communicated about whether the user (10) due to a handicap is capable of movement or capable of transport only with restriction and that in step b) a lift cage (21, 22, 23) suitable for transport conditions of that kind is ascertained.

12. Method according to claim 10, **characterised in that** an access authorisation of the user (10) to the lift installation (20) is checked and the group of lift cages (21, 22, 23) is determined only if the check of the access authorisation is successful.

13. Method according to claim 12, **characterised in that** for checking the access authorisation of the user (10) the personal identification code communicated by the user (10) is compared with a reference code.

14. Method according to claim 12 or 13, **characterised in that** the check of the access authorisation of the user (10) is supplemented by an authentication of the user (10).

15. Method according to claim 14, **characterised in that** the user (10) is authenticated by detection of biometric data of the user (10), advantageously an iris scan and/or a fingerprint.

16. Method according to claim 15, **characterised in that** biometric data detected from the user (10) are communicated to the destination call control and compared with stored reference data.

17. Method according to claim 13 or 16, **characterised in that** the reference code and/or the reference data are stored in a user profile of the destination call control unit.

18. Method according to claim 15, **characterised in that** the biometric data of the user (10) are detected either in the region of the boarding location or in the lift cage (21) boarded by the user (10).

19. Method according to any one of claims 12 to 18, **characterised in that** in the case of an unsuccessful personal identification the access to the lift installation (20) is denied to the user (10) and/or that the user (10) in the case of successful authentication is secured in the lift cage (21) boarded by the user (10).

20. Method according to any one of claims 1 to 19, **characterised in that** the user (10) is authorised to select a lift cage (21, 22, 23) only at specific points in time or within a specific time period.

21. Method according to any one of claims 1 to 20, **characterised in that** in step d) a selected lift cage (21) for a preferential travel to a destination storey is reserved by the user (10) and/or that a selected lift cage (21) for a cleaning or maintenance mode is reserved by the user (10).

22. Method according to claim 21, **characterised in that** in the cleaning mode the selected lift cage (21) with doors kept open is not moved out of the storey or that in the maintenance mode the selected lift cage (21) is moved only at restricted speed.

23. Method according to claim 21 or 22, **characterised in that** a selected lift cage (21) is reserved for a limited time and/or that a reserved lift cage (21) is removed from the group of lift cages (21, 22, 23) and made unavailable to other users.

24. Method according to any one of claims 1 to 23, **characterised in that** in step f) a communication of information, which consists of a call acknowledgement, to the user (10) is carried out.

25. Method according to any one of claims 1 to 24, **characterised in that** step a), step c) or step e) is carried out only when the communications unit (30) is located in a near-field within a specific range (R) of the lift installation (20).

26. Method according to claim 25, **characterised in that** the range (R) is less than approximately 10 metres.

## Revendications

1. Procédé pour attribuer un utilisateur (10) à une installation d'ascenseur (20) comprenant plusieurs cabines d'ascenseur (21, 22, 23) et une unité de commande d'appels de destination, le procédé comprenant les étapes suivantes :
a) envoi d'un appel de destination par l'utilisateur (10) à l'unité de commande d'appels de destination à l'aide d'une unité de communication (30), étant précisé qu'on utilise comme unité de communication (30) soit un moyen de communication mobile que l'utilisateur (10) peut porter sur lui, de préférence un téléphone mobile (30), soit au moins un terminal d'appels de destination fixe (40, 41, 42) qui se trouve de préférence à un étage (24, 25, 26) du bâtiment ;
b) recherche, par l'unité de commande d'appels de destination, d'un groupe de cabines d'ascenseur (21, 22, 23) pour desservir l'appel de destination ;
c) communication à l'utilisateur (10), à l'aide de l'unité de communication (30), du groupe de cabines d'ascenseur (21, 22, 23) ;
d) sélection par l'utilisateur (10), à l'aide de l'unité de communication (30), d'une cabine (21) parmi le groupe de cabines (21, 22, 23) ; et
e) transmission d'informations à l'utilisateur (10) à l'aide de l'unité de communication (30), pour guider ledit utilisateur (10) jusqu'à la cabine (21) sélectionnée,
**caractérisé en ce que**, au cas où une cabine (21, 22) avantageuse pour l'utilisateur (10) part d'un autre étage d'embarquement (24, 25, 26), cette cabine (21, 22) avantageuse est communiquée lors de l'étape c).

2. Procédé selon la revendication 1, **caractérisé en ce que** lors de l'étape c), l'unité de commande d'appels de destination recommande l'une au moins des cabines (21, 22, 23) du groupe de cabines (21, 22, 23).

3. Procédé selon la revendication 2, **caractérisé en ce que** lors de l'étape e), une cabine parmi plusieurs cabines (21, 22) disposées les unes au-dessus des autres dans une gaine d'ascenseur commune est sélectionnée.

4. Procédé selon l'une des revendications 1 ou 2, **caractérisé en ce que** lors de l'étape c), un nombre limité de cabines (21, 22, 23) est communiqué.

5. Procédé selon la revendication 4, **caractérisé en ce que**, au cas où un utilisateur (10), à un étage (24, 25, 26), envoie un appel de destination qui est desservi par au moins une cabine (21, 22, 23) moins avantageuse, lors de l'étape c) seule cette cabine (21, 22, 23) moins avantageuse est communiquée.

6. Procédé selon l'une des revendications 1 à 5, **caractérisé en ce que** lors de l'étape c) ou de l'étape e), des données, de préférence des informations, sont communiquées à l'utilisateur (10).

7. Procédé selon la revendication 6, **caractérisé en ce que** la position actuelle de la cabine (21) sélectionnée et/ou le temps d'attente jusqu'à l'arrivée de la cabine sélectionnée (21) au lieu d'embarquement et/ou la durée à prévoir pour aller de l'endroit d'embarquement jusqu'à l'étage de destination et/ou des informations propres au bâtiment et/ou des informations sur des manifestations définies, à l'intérieur du bâtiment, sont communiqués à l'utilisateur (10).

8. Procédé selon la revendication 6 ou 7, **caractérisé en ce que** l'endroit d'embarquement dans la cabine (21) sélectionnée et/ou la désignation de la cabine (21) sélectionnée parmi les cabines (21, 22, 23) qui circulent au niveau de l'endroit d'embarquement, s'affichent pour l'utilisateur (10).

9. Procédé selon la revendication 8, **caractérisé en ce que** l'endroit d'embarquement dans la cabine (21) sélectionnée et/ou la désignation de la cabine (21) sélectionnée parmi les cabines (21, 22, 23) qui circulent au niveau de l'endroit d'embarquement, s'affichent sur des dispositifs d'affichage d'attribution (210, 230) à l'endroit d'embarquement.

10. Procédé selon l'une des revendications 1 à 9, **caractérisé en ce que** lors de l'étape a), des données, de préférence un code d'identification de personne, sont transmises par l'utilisateur (10) à l'unité de commande d'appels de destination.

11. Procédé selon la revendication 10, **caractérisé en ce que** lors de l'étape a), des données sont transmises pour indiquer si l'utilisateur (10), en raison d'un handicap, ne peut se déplacer ou être transporté que de manière limitée, et **en ce que** lors de l'étape b), une cabine (21, 22, 23) appropriée pour de telles conditions de transport est recherchée.

12. Procédé selon la revendication 10, **caractérisé en ce qu'**on vérifie que l'utilisateur (10) est autorisé à accéder à l'installation d'ascenseur (20), et le groupe de cabines (21, 22, 23) n'est recherché que si la vérification de cette autorisation est positive.

13. Procédé selon la revendication 12, **caractérisé en ce que** pour vérifier l'autorisation d'accès de l'utilisateur (10), le code d'identification de personne transmis par l'utilisateur (10) est comparé à un code de référence.

14. Procédé selon la revendication 12 ou 13, **caractérisé en ce que** la vérification de l'autorisation d'accès de l'utilisateur (10) est complétée par une authentification de l'utilisateur (10).

15. Procédé selon la revendication 14, **caractérisé en ce que** l'utilisateur (10) est authentifié grâce à la détection de données biométriques de l'utilisateur (10), de préférence par reconnaissance de l'iris et/ou d'empreintes digitales.

16. Procédé selon la revendication 15, **caractérisé en ce que** des données biométriques détectées par l'utilisateur (10) sont transmises à l'unité de commande d'appels de destination et sont comparées à des données de référence mises en mémoire.

17. Procédé selon la revendication 13 ou 16, **caractérisé en ce que** le code de référence et/ou les données de référence sont mis en mémoire dans un profil d'utilisateur de l'unité de commande d'appels de destination.

18. Procédé selon la revendication 15, **caractérisé en ce que** les données biométriques de l'utilisateur (10) sont détectées soit dans la zone de l'endroit d'embarquement, soit dans la cabine d'ascenseur (21) dans laquelle est entré l'utilisateur (10).

19. Procédé selon l'une des revendications 12 à 18, **caractérisé en ce que** si l'identification de personne a échoué, l'accès à l'installation d'ascenseur (20) est interdit à l'utilisateur (10) et/ou **en ce que** l'utilisateur (10), si l'authentification a échoué, est bloqué dans la cabine (21) dans laquelle il est entré.

20. Procédé selon l'une des revendications 1 à 19, **caractérisé en ce que** l'utilisateur (10) n'est autorisé à sélectionner une cabine (21, 22, 23) qu'à des moments définis ou qu'à l'intérieur d'un laps de temps défini.

21. Procédé selon l'une des revendications 1 à 20, **caractérisé en ce que** lors de l'étape e), une cabine (21) sélectionnée est réservée par l'utilisateur (10) pour un trajet préférentiel jusqu'à un étage de destination et/ou en ce qu'une cabine (21) sélectionnée est réservée par l'utilisateur (10) pour un mode de nettoyage ou de maintenance.

22. Procédé selon la revendication 21, **caractérisé en ce qu'**en mode de nettoyage, la cabine (21) sélectionnée, dont les portes sont maintenues ouvertes, n'est pas déplacée à partir de l'étage ou **en ce qu'**en mode de maintenance, la cabine (21) sélectionnée n'est déplacée qu'à une vitesse limitée.

23. Procédé selon la revendication 21 ou 22, **caractérisé en ce qu'**une cabine (21) sélectionnée est réservée pour une durée limitée et/ou **en ce qu'**une cabine (21) réservée est supprimée du groupe de cabines (21, 22, 23) et n'est pas mise à la disposition d'autres utilisateurs.

24. Procédé selon l'une des revendications 1 à 23, **caractérisé en ce que** lors de l'étape e) est exécutée une transmission d'informations à l'utilisateur (10), qui se compose d'un accusé de réception d'appel.

25. Procédé selon l'une des revendications 1 à 24, **caractérisé en ce que** l'étape a), l'étape c) ou l'étape e) ne sont exécutées que si l'unité de communication (30) se trouve à l'intérieur d'un rayon d'action (R) défini de l'installation d'ascenseur (20), dans une zone proche.

26. Procédé selon la revendication 25, **caractérisé en ce que** le rayon d'action (R) est inférieur à environ 10 m.
